# EUROPÄISCHE PATENTSCHRIFT

(11) **EP 1 877 720 B1**
(45) Veröffentlichungstag und Bekanntmachung des Hinweises auf die Patenterteilung: **27.07.2011**
(21) Anmeldenummer: 06724724.7
(22) Anmeldetag: 04.05.2006
(51) Int. Cl.: F41H 5/007

(54) **SCHUTZMODUL ZUM SCHUTZ VON OBJEKTEN MIT ELEKTRISCHEM STROM GEGEN BEDROHUNGEN, INSBESONDERE DURCH HOHLLADUNGEN**
PROTECTIVE MODULE FOR PROTECTING ELECTRIFIED OBJECTS FROM THREATS, ESPECIALLY THREATS CAUSED BY SHAPED CHARGES
MODULE DE PROTECTION POUR PROTEGER DES OBJETS AU MOYEN D'UN COURANT ELECTRIQUE CONTRE DES MENACES, NOTAMMENT CONTRE DES CHARGES CREUSES

(30) Priorität: 04.05.2005 DE 102005021348
(43) Veröffentlichungstag der Anmeldung: 16.01.2008
(73) Patentinhaber: Fraunhofer-Gesellschaft zur Förderung der angewandten Forschung e.V., 80686 München (DE)
(72) Erfinder: WICKERT, Matthias, 79102 Freiburg (DE); MICHAEL, Karsten, 79415 Bad Bellingen (DE); KUDER, Jürgen, 79774 Albbruck (DE)
(74) Vertreter: Rösler, Uwe
(86) Internationale Anmeldenummer: PCT/EP2006/004207
(87) Internationale Veröffentlichungsnummer: WO 2006/117232

(56) Entgegenhaltungen:
- WO-A-2004/057262
- DE-A1- 4 034 401
- RU-C1- 2 064 651
- RU-C1- 2 148 237
- SE-C2- 522 191

## Beschreibung

### Technisches Gebiet

Die vorliegende Erfindung bezieht sich auf ein Schutzmodul zum Schutz von Objekten mit elektrischem Strom gegen Bedrohungen, insbesondere durch Hohlladungen. Zum Schutz von Objekten, beispielsweise Kampfpanzern, gegen Hohlladungen werden bereits verschiedene Schutzmechanismen eingesetzt. Ein Schutzmechanismus sieht vor, Hohlladungsstrahlen durch elektrischen Strom zu stören. Das grundsätzliche Wirkprinzip dieses elektrischen Schutzmechanismus besteht darin, einen elektrischen Strom mit Hilfe von zwei Elektrodenplatten in den von der Hohlladung erzeugten Strahl einzukoppeln, der dann zu einer Störung des Strahls führt.

### Stand der Technik

Hohlladungsstrahlen werden bei der Detonation einer Anordnung von brisantem Sprengstoff um eine kegel- oder halbkugelförmige Metalleinlage erzeugt und sind insbesondere zum Durchschlagen von Panzerungen geeignet. Derartige Hohlladungsstrahlen zeichnen sich durch einen unidirektional gerichteten, sich im Wege der Detonation ausbildenden Materiestrahls aus. Der Hohlladungsstrahl weist an der Spitze Geschwindigkeiten im Bereich von etwa 7 km/s bis 10 km/s auf. Trifft ein derartiger Hohlladungsstrahl auf ein Hindernis, wie beispielsweise eine Panzerung, so verhalten sich die Materialien der Panzerung aufgrund des durch die hohe Strahlgeschwindigkeit auftretenden Strahldruckes in der Größenordnung von mehreren Hundert GPa, gleichsam wie Flüssigkeiten, so dass der Hohlladungsstrahl nach den Gesetzmäßigkeiten der Hydrodynamik die Schichtmaterialien durchdringt, wodurch sich letztlich die hohe Durchschlagsleistung derartiger Hohlladungsstrahlen begründet.

Gleichsam bestehender Bestrebungen, die Durchschlagskraft derartiger Hohlladungsstrahlen zu optimieren, existieren ebenso Anstrengungen durch Ausbildung geeigneter Schutzanordnungen, die Zerstörungswirkung von Hohlladungsstrahlen an Objekten, wie beispielsweise Panzerungen, möglichst zu minimieren. Die weiteren Ausführungen betreffen somit den Schutz von Objekten gegen die Einwirkung vor Hohlladungsstrahlen.

Aus einem Beitrag von Demidkov S.V., "The ways of the shaped charge jets functional parameters electromagnetic control efficiency amplification", 20th International Symposium on Ballistics, Orlando, FL, 23-27 September 2002, geht die Wirkungsweise von elektromagnetischen Feldern auf die Ausbreitung von Hohlladungsstrahlen hervor. In diesem Artikel wird das an sich bekannte Schutzprinzip basierend auf einer gezielten Verbreiterung eines Hohlladungsstrahls durch die Einkopplung von elektrischem Strom längs des sich ausbreitenden Hohlladungsstrahls beschrieben. Hierbei findet eine kondensatorähnliche Elektrodenanordnung Anwendung, mit zwei voneinander beabstandeten Elektrodenplatten, die vor einem zu schützenden Objekt angebracht sind. Eine derartige schematisiert dargestellte Anordnung ist in Fig. 2 dargestellt. Der Hohlladungsstrahl 1 tritt von oben durch die elektrisch aufgeladenen Elektrodenplatten 2, 3, die mit einer als Hochspannungskondensator ausgebildeten Pulsstromquelle 4 verbunden sind. Die Anschlüsse der Pulsstromquelle 4 sind mit den Elektrodenplatten 2, 3 verbunden, die in der gezeigten Weise von dem Hohlladungsstrahl 1 durchschlagen werden. Es wird beschrieben, dass bei Durchtritt des Hohlladungsstrahls 1 durch beide Elektrodenplatten 2, 3 ein sich längs des Strahls ausbildender elektrischer Strom den Hohlladungsstrahl 1 zu einer Störung des Strahls führt, dass sich nach Durchtritt des Hohlladungsstrahls 1 durch die dem Objekt 5 zugewandte Elektrodenplatte 3 der Strahldurchmesser aufweitet, wodurch die Penetrationsleistung des Strahls innerhalb des Objektes 5 reduziert wird, die über die Eindringtiefe des Hohlladungsstrahls in dem Objekt bestimmt werden kann.

Grundsätzlich kann ein elektrischer Strom längs des Hohlladungsstrahls nur auftreten, sobald die Spitze des Hohlladungsstrahls 1 auf die dem Objekt 5 zugewandte Elektrode 3 auftritt und somit eine leitende Verbindung zwischen den beiden Elektroden 2, 3 herstellt. Da der Hohlladungsstrahl 1 eine gute elektrische Leitfähigkeit besitzt, kann beim Durchtritt des Hohlladungsstrahls durch beide Elektroden ein hoher Strom von mehreren 100 kA zwischen den Elektrodenplatten fließen. Der elektrische Strom längs des Strahls 1 kann jedoch nur so lange durch einen zwischen den Elektroden befindlichen Abschnitt des Hohlladungsstrahls fließen, solange sich eben dieser Strahlabschnitt zwischen den Elektrodenplatten befindet und noch nicht aus der hinteren Elektrode ausgetreten ist. Hierzu bedarf es einer Anpassung der Pulsstromversorgung 4 auf die Durchtrittszeit des Hohlladungsstrahls 1, beispielsweise derart, dass der Stromfluss in Form einer überdämpften Schwingung verläuft und die Dauer der ersten Halbwelle auf die Durchtrittsdauer des Hohlladungsstrahls abgestimmt ist. Wie bereits vorstehend erwähnt, vermag sich die Spitze des Hohlladungsstrahls mit einer sehr großen Geschwindigkeit von 7 km/s oder mehr auszubreiten und passiert somit beide Elektrodenplatten, die einige cm voneinander entfernt angeordnet sind, innerhalb weniger Mikrosekunden. Daher ist insbesondere die Zeitspanne für die Stromeinkopplung in die Spitze des Hohlladungsstrahls nur kurz und damit die Möglichkeit, eine Strahlquerschnittsaufweitung zu erreichen - zumal der Strom nur mit einer wesentlich auch von der Induktivität des Schaltkreises abhängigen, begrenzten Änderungsrate ansteigen kann.

Werden, wie im gezeigten Beispiel in Fig. 2 dargestellt, als Elektroden jeweils Platten aus Vollmaterial, bspw. aus Stahl, verwendet, so wird aufgrund der nur beschränkten Elektrodenplattendicke die Spitze des Hohlladungsstrahls nur für sehr kurze Zeit von einem Strom durchflossen, zumal der elektrische Strom erst in jenem Augenblick einsetzt, sobald die Strahlspitze die dem Objekt 5 zugewandte Elektrode 3 erreicht hat. Jedoch tritt die Strahlspitze sogleich wieder aus der hinteren Elektrodenplatte 3 aus und kann daher nicht wie der mittlere Bereich des Hohlladungsstrahls 1, während der gesamten Durchtrittszeit durch den Zwischenelektrodenraum von elektrischem Strom durchflossen werden. Somit ist mit den derzeit bekannten Mitteln für einen effektiven Schutz gegenüber Hohlladungsstrahlen keine ausreichende Störung des Hohlladungsstrahls möglich.

Der DE 40 34 401 A1, der eine Grundlage für den Oberbegriff des Anspruchs 1 bildet, ist eine gattungsgemäße elektromagnetische Panzerung mit zwei in einem Abstand angeordneten Platten zu entnehmen, die über mindestens einen Kondensator parallel geschaltet und elektrisch aufladbar sind.

Eine Mehrfachplattenpanzerung ist der WO 2004/057262 A2 zu entnehmen, mit wenigstens einer aus elektrostriktivem oder magnetostriktivem Material bestehenden Platte.

In der US 6,622,608 B1 ist eine Plattenpanzerung mit zwei abstandsvariablen Platten beschrieben, deren gegenseitiger Abstand mittels elektromagnetischer Abstoßungskräfte zwischen den Platten bedarfsgerecht einstellbar ist.

Schließlich geht aus der DE 42 44 564 C2 ein Sandwichstruktur-artig ausgebildetes Schutzelement hervor, das über eine Spulen- und/oder Kondensatoranordnung verfügt, durch die angrenzende Schutzplatten beschleunigt werden können, um die Eindringtiefe eines sich annähernden Hohlladungsprojektils in die Struktur zu reduzieren.

### Darstellung der Erfindung

Der Erfindung liegt die Aufgabe zugrunde, eine Vorrichtung zum Schutz eines Objektes gegen Hohlladungsstrahlen mit einer Elektrodenanordnung, die wenigstens eine dem Objekt zu- und wenigstens eine dem Objekt abgewandte Elektrode vorsieht, zwischen denen eine elektrische Spannung angelegt ist, derart auszubilden, dass eine deutliche Verbesserung der Desintegrationswirkung auf den Hohlladungsstrahl möglich wird, die mit einer Drahtexplosion vergleichbar ist. Die hierfür erforderlichen Maßnahmen sollen dem Aspekt einer technisch einfachen und kostengünstigen Realisierung Rechnung tragen und insbesondere mit möglichst geringem Gewicht realisierbar sein.

Die Lösung der der Erfindung zugrunde liegenden Aufgabe ist im Anspruch 1 angegeben. Den Erfindungsgedanken vorteilhaft weiterbildende Merkmale sind Gegenstand der Unteransprüche sowie im Weiteren der Beschreibung, insbesondere unter Bezugnahme auf die Ausführungsbeispiele zu entnehmen.

Lösungsgemäß zeichnet sich eine Vorrichtung zum Schutz eines Objektes gegen Hohlladungsstrahlen mit einer Elektrodenanordnung gemäß dem Oberbegriff des Anspruches 1 dadurch aus, dass die dem Objekt zugewandte Elektrode wenigstens einen Bereich mit einem räumlich heterogen ausgebildeten Elektrodenmaterial aufweist, das vorzugsweise eine geringere Materialdichte im Vergleich zu Stahl vorsieht, wodurch die Dickenausbildung der dem Objekt zugewandten Elektrode erheblich größer gewählt werden kann im Vergleich zu einer als Stahlplatte ausgebildeten, dem Objekt zugewandten Elektrode, ohne dass dabei eine absolute Gewichtszunahme für die lösungsgemäße Vorrichtung notwendigerweise verbunden wäre.

Gleichsam wie im Falle aller bekannten Elektrodenanordnungen soll das Elektrodenmaterial über eine sehr gute elektrische Leitfähigkeit verfügen, um zu gewährleisten, dass sich bei Strahldurchtritt durch beide sich gegenüber stehenden Elektroden ein ausgeprägter elektrischer Stromfluss längs des Hohlladungsstrahls ausbildet.

Als besonders vorteilhaft für die dem Objekt zugewandte Elektrode erweist sich als Material leichter Metallschaum, beispielsweise ein offenporiger Aluminiumschaum mit einer relativen Dichte von 6% in Relation zur Dichte einer aus Alu-Vollmaterial bestehenden Elektrode. Genannter Aluminiumschaum zeichnet sich durch entsprechende Lufteinschlüsse und durch eine hohe Porosität aus. Darüber hinaus sind jedoch auch im Wege chemischer, mechanischer und/oder physikalischer Materialbearbeitungsverfahren herstellbare, in ihrer Struktur heterogen ausgebildete Elektroden denkbar, die in der Lage sind, einen großen elektrischen Strom an den Eindringpunkt des Hohlladungsstrahls heranzuführen. Eine derartige Struktur könnte beispielsweise eine innere Honigwabenstruktur aufweisen. Zur Materialbearbeitung möglicher Elektrodenstrukturen bieten sich vornehmlich chemische oder physikalische Abscheide- oder Aufdampfprozesse an, ebenso gut wie chemische oder physikalische Materialabtrageprozesse, wie beispielsweise chemisches Ätzen oder abrasiv wirkende Materialabtragungen. Es ist aber auch durchaus möglich, eine Elektrode aus einem geordneten oder ungeordneten Geflecht, jeweils bestehend aus wenigstens einem elektrisch leitenden, drahtartigen Leitermaterial herzustellen. Beispielsweise wäre die Ausbildung einer Elektrode in Form eines aus Kupferdraht gefertigten Drahtgeflechts eine durchaus bevorzugt einsetzbare Elektrodenform. Selbstverständlich ist es ebenso möglich, zumindest die dem Objekt zugewandte Elektrode mehrschichtig auszubilden, beispielsweise mit verschiedenen Elektrodenbereichen unterschiedlicher Porosität und Gefügestruktur.

Neben der geringeren Dichte des heterogenen Bereichs der dem Objekt zugewandten Elektrode reagiert der von dem Hohlladungsstrahl beaufschlagte Bereich im Unterschied zu Vollmaterial wie Stahl mit einer starken Verdrängung des heterogenen Elektrodenmaterials weg von der Strahlachse. Es resultiert ein vergrößerter Abstand des stehen gebliebenen heterogenen Elektrodenmaterials in radialer Richtung zur Strahlachse - während die Spitze des Hohlladungsstrahls tiefer in den heterogenen Bereich des Elektrodenmaterials eindringt, wobei ein sich fortbewegender Kratergrund ausbildet. Im Bereich des Kratergrundes bildet die Strahlspitze einen guten elektrischen Kontakt aus, über den ein hoher Strom in den Hohlladungsstrahl eingekoppelt werden kann. Der hier eingekoppelte Strom vermag zur Störung des gesamten Strahlabschnitts von der Spitze des Hohlladungsstrahls bis zur ersten Elektrode 2 beizutragen. Gleichzeitig ist zu erwarten, dass die Stromeinkopplung in hinter der Spitze liegende Strahlbereiche aufgrund des großen Abstand des beim Durchgang der Strahlspitze zur Seite verdrängten Materials reduziert wird. Damit werden Strompfade reduziert, die nicht zu der Desintegration des Hohlladungsstrahls bis zur Strahlspitze beitragen.

Im Vollmaterial bildet sich dagegen eine feste Kraterwand mit nur geringem Abstand zum Hohlladungsstrahl aus, wodurch eine Stromeinkopplung hinter der Spitze erleichtert wird. Die zugehörigen Strompfade führen nicht mehr über die Spitze des Hohlladungsstrahls und sind daher einer effektiven Störung der Strahlspitze abträglich.

Es hat sich gezeigt, dass durch eine lösungsgemäß vorgeschlagene Strukturierung des Elektrodenmaterials mit den vorstehend aufgezeigten Materialvarianten eine effektive Beeinflussung der Form der Hohlladungsstrahlspitze erreichbar ist, die sich durch die materialbedingte Kraterbildung und die darin sich ausbildenden Strompfade ergibt.

In besonders vorteilhafter Weise dient zusätzlich eine zwischen beiden Elektroden eingeführte, aus elektrisch isolierendem Material bestehende Platte, die im folgenden Stripperplatte genannt wird. Die Stripperplatte wird von dem Hohlladungsstrahl vorzugsweise mit einem sehr geringen Kraterdurchmesser durchschlagen, während metallische Partikel nach dem Durchschlag der ersten Elektrode sowie ein Hülle von ionisierten Teilchen um den eigentlichen Hohlladungsstrahl möglichst zurückgehalten werden. Hierdurch werden zu dem Stromfluss in dem Hohlladungsstrahl parasitäre Strompfade zwischen den beiden Elektroden reduziert, die in der Umgebung des Hohlladungsstrahls aber nicht durch diesen führen und damit nicht zur Störung des Hohlladungsstrahls beitragen. Der Stromfluss wird somit auf den "gestrippten" Hohlladungsstrahl konzentriert.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
Fig. 1 schematisierte Darstellung einer lösungsgemäß ausgebildeten Schutzanordnung,
Fig. 2 Schutzanordnung gemäß Stand der Technik.

### Wege zur Ausführung der Erfindung, gewerbliche Verwendbarkeit

In Fig. 1 ist eine schematisierte Prinzipdarstellung der lösungsgemäß ausgebildeten Schutzanordnung gegen Hohlladungsstrahlen dargestellt. Die beiden in Fig. 1 dargestellten Bildsequenzen zeigen jeweils einen Hohlladungsstrahl 1, der von links eine dem Objekt 5 abgewandte Frontelektrode 2 durchdringt und sich im Weiteren nach rechts ausbreitet. In Strahlrichtung des Hohlladungsstrahles 1 ist der Frontelektrode 2 eine aus elektrisch isolierendem Material ausgebildete Stripperplatte 6 nachgeordnet, die beispielsweise aus Polypropylen besteht. Zudem ist eine dem Objekt zugewandte Elektrode, eine so genannte Rückelektrode 3 vorgesehen, die im gezeigten Ausführungsbeispiel porös ausgebildet ist und einzelne Hohlräume einschließt, wie dies aus der Vielzahl der dargestellten Kästchen prinzipiell zu entnehmen ist. In der oberen Bildsequenzdarstellung in Fig. 1 ist der zeitliche Moment dargestellt, zu dem der Hohlladungsstrahl 1 in Kontakt mit der Rückelektrode 3 tritt und somit eine elektrische Kontaktierung zwischen Frontelektrode 2 und Rückelektrode 3 herstellt. Überdies sei angenommen, dass beide Elektroden 2 und 3 über eine nicht weiter in Fig. 1 dargestellte Pulsstromquelle, vorzugsweise in Form eines Hochspannungskondensators, miteinander verbunden sind, gleichsam der bereits in Figur 2 gezeigten Anordnung, wobei eine zwischen beiden Elektroden angelegte elektrische Spannung wenigstens einige kV beträgt.

Eine isolierende Stripperplatte 6 ist zwischen den beiden Elektroden 2 und 3 vorgesehen. Die Stripperplatte 6 unterdrückt parasitäre Strompfade, d.h. sie stellt sicher, dass zwischen beiden Elektroden 2 und 3 ein Stromfluss ausschließlich durch und längs des Hohlladungsstrahls 1 stattfindet.

Durch die poröse oder anderweitig strukturierte Ausbildung der Rückelektrode 3, im Unterschied zu einer aus Vollmaterial bestehenden Elektrode, wie dies beispielsweise zum Stand der Technik unter Bezugnahme auf Fig. 2 skizziert dargestellt ist, tritt die Spitze des Hohlladungsstrahls 1 dergestalt mit der Rückelektrode 3 in Wechselwirkung, dass sich eine deutliche seitliche Kraterbildung 8 innerhalb der Rückelektrode 3 während des Durchtritts des Hohlladungsstrahls 1 durch die Rückelektrode 3 erfolgt. Derzeitige Überlegungen gehen davon aus, dass eben aufgrund dieser starken seitlichen Kraterwirkung 8 die Einkopplung des Stroms in den Strahl auf den Bereich der Spitze des Hohlladungsstrahls 1 am Kratergrund konzentriert wird und sich der Ort der Stromeinkopplung mit dem Kratergrund durch den heterogenen Bereich der Elektrode 3 bewegt. Hierdurch wird eine zeitlich verlängerte Einkopplung von elektrischem Strom durch die Strahlspitze ermöglicht. Diesen Sachverhalt könnte man auch als dynamische Elektrode bezeichnen, da sich der für die Stromeinkopplung effektive Elektrodenrand, der Kratergrund, sich mit der Spitze des Hohlladungsstrahls mitbewegt. Damit kann die Dauer der Stromeinkopplung in die Spitze des Hohlladungsstrahls durch die Länge des möglichen Pfads durch den heterogenen Bereich des Elektrodenmaterials beeinflusst werden. Es resultiert eine Verlängerung der Stromeinkopplung durch die Spitze des Hohlladungsstrahls, als deren Folge eine starke Desintegration des Hohlladungsstrahls einschließlich der Spitze wie bei einer Drahtexplosion erreicht werden kann, so dass die von dem Hohlladungsstrahl verursachte Penetrationswirkung auf ein der in Strahlrichtung der Rückelektrode 3 nach geordnetes Objekt 5 erheblich reduziert wird.

Gleichwohl die Elektrodendicke der Rückelektrode 3 vergrößert ausgebildet ist, wird das Gewicht der Elektrodenanordnung verglichen zu konventionellen, aus Stahl bestehenden Elektrodenplatten, nicht notwendigerweise vergrößert, zumal die Rückelektrode 3 aus porösem Material mit Lufteinschlüssen besteht, deren spezifisches Gewicht deutlich geringer ist als das einer Elektrode aus Vollmaterial ist

Besonders vorteilhaft haben sich poröse Materialien oder strukturierte Elektrodenmaterialen mit eingeschlossenen Hohlräumen in der Größenordnung des Hohlladungsstrahldurchmessers von bis zu mehreren Millimetern erwiesen, die einerseits eine effektive Störung des Hohlladungsstrahls ermöglichen und andererseits zu einem geringen Gewicht der Panzerung beitragen.

Untersuchungen an einem konkreten Ausführungsbeispiel haben die besondere Effektivität der Schutzanordnung deutlich demonstriert. Als Frontelektrode 2 bzw. die dem Objekt abgewandte Elektrode diente eine Aluminiumplatte mit einer Plattendicke von 6 mm. Im Abstand von 15 mm ist eine isolierende Stripperplatte mit einer Dicke von 15 mm, bestehend aus Polypropylen, angeordnet worden. Gegenüber der Stripperplatte ist als dem Objekt zugewandte Elektrode eine 120 mm dicke Aluminiumschaumelektrode nachgeordnet worden, deren relative Dichte 6%, verglichen zum Vollmaterial, aufwies. Die aus Aluminiumschaum bestehende Elektrode ist ihrerseits an einem 10 mm dicken Aluminiumsockel angegossen worden, der seinerseits an einer 6 mm dicken Aluminiumplatte mit gutem elektrischem Kontakt befestigt war. Durch den angegossenen Aluminiumsockel wurde eine gute elektrische Verbindung zu dem netzartigen Aluminiumschaumstruktur sichergestellt. Die hinterste Platte diente der Stromzuführung und zum Tragen der Struktur.

Zwischen den Elektroden wurde mit Hilfe eines Hochspannungskondensators eine Spannung von 10 kV angelegt. Es konnte gezeigt werden, dass bei Durchführung eines Beschusses der vorstehenden Elektrodenanordnung mit einem Hohlladungsstrahl keinerlei nennenswerte Teile des Hohlladungsstrahls die in Strahlrichtung hinterste Aluminiumplatte zu durchdringen vermochten. In dem Ausführungsbeispiel ist diese Platte noch nicht dafür ausgelegt, mitgerissene Fragmente oder den etwaig noch nicht abgestoppten Bolzen der Hohlladung abzufangen. Mit dem identischen Versuchsaufbau, jedoch ohne dem Anlegen einer Hochspannung zwischen beiden Elektroden, zeigte sich, dass die auf die Elektrodenanordnung applizierte Hohlladungsstrahl den Aufbau nahezu ungehindert zu durchdringen vermochte. Es konnte somit gezeigt werden, dass die Schutzwirkung gegen Hohlladungsstrahlen entscheidend und eindeutig durch die Einkopplung von elektrischem Strom abhängt, die mit der hier angewendeten Elektrodenanordnung deutlich verbessert werden konnte.

### Bezugszeichenliste

- 1: Hohlladungsstrahl
- 2: Objekt abgewandte Elektrode, Frontelektrode
- 3: Objekt zugewandte Elektrode, Rückelektrode
- 4: Pulsstromquelle, Hochspannungskondensator
- 5: Objekt
- 6: Stripperplatte
- 7: Mitgerissene Elektrodenpartikel
- 8: Kraterbildung

## Patentansprüche

1. Vorrichtung zum Schutz eines Objektes gegen Hohlladungsstrahlen (1) mit einer Elektrodenanordnung, die wenigstens eine dem Objekt (5) zu- und wenigstens eine dem Objekt abgewandte Elektrode (2,3) vorsieht, zwischen denen eine elektrische Spannung angelegt ist,
**dadurch gekennzeichnet, dass** die dem Objekt (5) zugewandte Elektrode (3) wenigstens einen Bereich mit einem räumlich heterogen ausgebildeten Elektrodenmaterial aufweist.

2. Vorrichtung nach Anspruch 1,
**dadurch gekennzeichnet, dass** das räumlich heterogen ausgebildete Elektrodenmaterial einen elektrisch leitenden Metallschaum aufweist.

3. Vorrichtung nach Anspruch 2,
**dadurch gekennzeichnet, dass** der Metallschaum ein offenporiger Aluminiumschaum ist, der eine relative Dichte von weniger 10 % der Dichte des Vollmaterials besitzt.

4. Vorrichtung nach Anspruch 1,
**dadurch gekennzeichnet, dass** das räumlich heterogen ausgebildete Elektrodenmaterial strukturiertes Elektrodenmaterial ist, das mittels chemischer mechanischer und/oder physikalischer Materialbearbeitungsverfahren hergestellt ist, und
dass das räumlich heterogen ausgebildete Elektrodenmaterial zumindest lokal Hohlräume wenigstens teilweise umschließt.

5. Vorrichtung nach Anspruch 4,
**dadurch gekennzeichnet, dass** das strukturierte Elektrodenmaterial als Wabenstruktur ausgebildet ist.

6. Vorrichtung nach Anspruch 4 oder 5,
**dadurch gekennzeichnet, dass** die Hohlräume eine Materialfüllung vorsehen, deren relative Dichte geringer ist als das die Materialfüllung umgebende strukturierte Elektrodenmaterial.

7. Vorrichtung nach Anspruch 6,
**dadurch gekennzeichnet, dass** die Materialfüllung Stahlwolle ist.

8. Vorrichtung nach Anspruch 1,
**dadurch gekennzeichnet, dass** das räumlich heterogen ausgebildete Elektrodenmaterial als ein geordnetes oder ungeordnetes Geflecht ausgebildet ist, das aus wenigstens einem elektrisch leitenden Material besteht, wie z.B. Stahlwolle.

9. Vorrichtung nach einem der Ansprüche 1 bis 8,
**dadurch gekennzeichnet, dass** zwischen der wenigstens einen dem Objekt zu- und der wenigstens einen dem Objekt abgewandten Elektrode (2,3) ein aus elektrisch isolierendem Material bestehender Körper vorgesehen ist.

10. Vorrichtung nach Anspruch 9,
**dadurch gekennzeichnet, dass** der Körper gleichsam beider Elektroden plattenartig ausgebildet ist.

11. Vorrichtung nach Anspruch 10,
**dadurch gekennzeichnet, dass** der Körper als Stripperplatte (6) ausgebildet ist und aus elektrisch isolierendem Material besteht.

12. Vorrichtung nach einem der Ansprüche 1 bis 11,
**dadurch gekennzeichnet, dass** zur Erzeugung einer elektrischen Spannung zwischen den wenigstens zwei Elektroden (2,3) eine Pulsstromquelle (4), vorzugsweise in Form eines Hochspannungskondensators vorgesehen ist.

13. Vorrichtung nach einem der Ansprüche 1 bis 12,
**dadurch gekennzeichnet, dass** die dem Objekt zugewandte Elektrode (3) eine geringere Dichte als Stahl aufweist.

## Claims

1. A device for protecting an object from shaped charge jets (1) comprising an electrode arrangement which is provided with at least one object-facing electrode (2) and at least one object-facing-away electrode (3) between which an electric voltage is applied,
wherein the electrode (3) facing the object (5) has at least one area with a spatially heterogeneous electrode material.

2. A device according to claim 1,
wherein the spatially heterogeneous electrode material has an electrically conducting metal foam.

3. A device according to claim 2,
wherein the metal foam is an open-pore aluminum foam which has a relative density of less than 10% of the density of the full material.

4. A device according to claim 1,
wherein the spatially heterogeneous electrode material is a structured electrode material produced by means of chemical, mechanical and/or physical material processing methods
and the spatially heterogeneous electrode material encloses at least partially at least local cavities.

5. A device according to claim 4,
wherein the structured electrode material is designed as a honeycomb structure.

6. A device according to claim 4 or 5,
wherein the cavities provide a metal filling whose relative density is less than the structured electrode material surrounding the material filling.

7. A device according to claim 6,
wherein the material filling is steel wool.

8. A device according to claim 1,
wherein the spatially heterogeneous electrode material is designed as an ordered or an unordered mesh, which is composed of at least one electrically conducting material, such as for example steel wool.

9. A device according to one of the claims 1 to 8,
wherein between the at least one object-facing electrode (3) and the at least one object-facing-away electrode (2) a body composed of an electrically insulating material is provided.

10. A device according to claim 9,
wherein the body is designed plate-shaped like the two electrodes.

11. A device according to claim 10,
wherein the body is designed as a stripper plate (6) and is composed of electrically insulating material.

12. A device according to one of the claims 1 to 11,
wherein in order to generate an electric voltage between the at least two electrodes (2,3), a pulsed-current source (4), preferably in the form of a high-voltage capacitor, is provided.

13. A device according to one of the claims 1 to 12,
wherein the electrode (3) facing the object has a density less than the density of steel.

## Revendications

1. Dispositif pour protéger un objet contre des faisceaux à charge creuse (1) comprenant un agencement d'électrodes, qui prévoit au moins une électrode tournée vers l'objet (5) et au moins une électrode (2, 3) opposée à l'objet, entre lesquelles une tension électrique est appliquée,
**caractérisé en ce que** l'électrode (3) tournée vers l'objet (5) présente au moins une zone avec un matériau d'électrode conçu de façon hétérogène dans l'espace.

2. Dispositif selon la revendication 1,
**caractérisé en ce que** le matériau d'électrode conçu de façon hétérogène dans l'espace présente une mousse de métal électroconductrice.

3. Dispositif selon la revendication 2,
**caractérisé en ce que** la mousse de métal est une mousse d'aluminium à pores ouverts, qui présente une densité relative de moins de 10 % de la densité du matériau plein.

4. Dispositif selon la revendication 1,
**caractérisé en ce que** le matériau d'électrode conçu de façon hétérogène dans l'espace est du matériau d'électrode structuré, qui est fabriqué au moyen de procédés d'usinage de matériau chimiques, mécaniques et/ou physiques, et
**en ce que** le matériau d'électrode conçu de façon hétérogène dans l'espace entoure au moins en partie des cavités au moins localement.

5. Dispositif selon la revendication 4,
**caractérisé en ce que** le matériau d'électrode structuré est conçu sous forme de structure en nid d'abeilles.

6. Dispositif selon la revendication 4 ou 5,
**caractérisé en ce que** les cavités prévoient une charge de matériau dont la densité relative est inférieure au matériau d'électrode structuré entourant la charge de matériau.

7. Dispositif selon la revendication 6,
**caractérisé en ce que** la charge de matériau est de la laine d'acier.

8. Dispositif selon la revendication 1,
**caractérisé en ce que** le matériau d'électrode conçu de façon hétérogène dans l'espace est conçu sous forme d'un treillis ordonné ou non ordonné, qui est à base d'au moins un matériau électro-isolant, comme par exemple de la laine d'acier.

9. Dispositif selon l'une quelconque des revendications 1 à 8,
**caractérisé en ce qu'**un corps à base de matériau électro-isolant est prévu entre la au moins une électrode tournée vers l'objet et la au moins une électrode (2, 3) opposée à l'objet.

10. Dispositif selon la revendication 9,
**caractérisé en ce que** le corps en quelque sorte des deux électrodes est conçu en forme de plaque.

11. Dispositif selon la revendication 10,
**caractérisé en ce que** le corps est conçu sous forme de plaque stripper (6) et est à base de matériau électro-isolant.

12. Dispositif selon l'une quelconque des revendications 1 à 11,
**caractérisé en ce qu'**une source de courant d'impulsion (4), de préférence sous la forme d'un condensateur à hauteur tension, est prévue pour générer une tension électrique entre les au moins deux électrodes (2,3).

13. Dispositif selon l'une quelconque des revendications 1 à 12,
**caractérisé en ce que** l'électrode (3) tournée vers l'objet présente une densité plus faible que l'acier.
